# DEMANDE DE BREVET EUROPEEN

(11) **EP 0 577 466 A1**
(43) Date de publication de la demande: **05.01.1994**
(21) Numéro de dépôt: 93401579.3
(22) Date de dépôt: 21.06.1993
(51) Int. Cl.: A47B 63/06, B42F 17/28

(54) **Meuble de classement à rotor à montage rapide**

(30) Priorité: 01.07.1992 FR 9208336
(71) Demandeur: SA DACOTA SUD OUEST, F-31340 Villemur/Tarn (FR); Daigre, Jean Claude, F-31770 Colomiers (FR); Cottini, Berthe, F-31770 Colomiers (FR)
(72) Inventeur: Daigre, Jean-Claude, F-31770 Colomiers (FR)
(74) Mandataire: Ravina, Bernard

(57) **Abrégé**

Meuble de classement comportant un piètement (23) sur lequel est dressée verticalement une colonne (24) sur laquelle est engagé à rotation au moins un rotor constitué par un plateau inférieur horizontal (2), un plateau supérieur horizontal (1) entre lesquels sont montés au moins deux séparateurs verticaux fixes (3) et au moins un séparateur vertical (11) mobile en rotation autour d'un axe vertical.

Ce meuble est remarquable notamment en ce que le plateau supérieur (1) comporte des ajourages radiaux, en ce que le plateau inférieur (2) comporte des ajourages radiaux et en ce que les séparateurs fixes (3) sont associés à des organes de blocage adaptés à s'engager dans les ajourages radiaux (10) du plateau supérieur et au moins une patte cintrée (6) adaptée à s'engager dans un des ajourages radiaux (9) du plateau inférieur (2).

## Description

La présente invention concerne un meuble de classement à rotor à montage rapide.

Elle s'applique principalement à l'industrie du mobilier.

On connaît déjà des meubles de classement comprenant au moins un rotor monté à rotation, sur une colonne centrale dressée verticalement sur un piètement.
Le rotor de ce meuble comprend un plateau inférieur, horizontal et un plateau supérieur horizontal maintenu à distance du précédent par au moins deux séparateurs s'étendant radialement par rapport à la colonne centrale.

Les rotors de certains meubles du type précité sont fabriqués par soudage de tôle, ce qui ne permet pas une variation des volumes des zones de séparation.
De plus, leur transport est mal aisé du fait de leur rigidité permanente.

Les séparateurs fixes comprennent chacun une aile horizontale inférieure de fixation à la face supérieure du plateau inférieur.
Cette aile horizontale forme une surépaisseur, ce qui est nuisible à la pose correcte des documents sur le plateau inférieur.
On connaît également des meubles du type sus-évoqués qui comportent de plus des séparateurs mobiles montés à rotation entre les séparateurs fixes.
Ces séparateurs mobiles sont assemblés par boulonnage aux plateaux inférieur et supérieur, ce qui ne permet pas leur montage rapide.

On retrouve de plus pour ces meubles à séparateur mobiles, les problèmes liés à leur rigidité permanente.
Enfin, les séparateurs mobiles sont montés librement en rotation autour de leur axe vertical, ce qui ne permet pas d'assurer leur maintien suivant une position choisie.

L'invention se propose de remédier à ces inconvénients en présentant un meuble de classement à rotor entièrement démontable et comportant des aménagements permettant un montage rapide et ce, sans emploi de visserie.

A cet effet, le meuble de classement selon l'invention comportant un piètement sur lequel est dressée verticalement une colonne sur laquelle s'engage à rotation au moins un rotor constitué par un plateau inférieur horizontal et par un plateau supérieur horizontal, entre lesquels sont montés au moins deux séparateurs verticaux fixes et au moins un séparateur vertical mobile en rotation autour d'un axe vertical, se caractérise essentiellement en ce que le plateau supérieur 1 comporte des ajourages radiaux 10, en ce que le plateau inférieur 2 comporte des ajourages radiaux 9 et en ce que les séparateurs fixes 3 sont associés à des organes de blocage adaptés à s'engager dans les ajourages radiaux 10 du plateau supérieur et aux moins une patte cintrée 6 adaptée à s'engager dans un des ajourages radiaux 9 du plateau inférieur 2.

Selon une autre forme de réalisation, les organes de blocage sont des clips 5 adaptés à s'enclencher par déformation élastique dans les ajourages radiaux 10 du plateau supérieur 1.

La description qui va suivre, faite en regard des dessins annexés dans un but explicatif et nullement limita tif permet de mieux comprendre les avantages, buts et caractéristiques de l'invention.
- La figure 1 représente une demi vue de coté d'un rotor du meuble selon l'invention,
- la figure 2 représente une vue en coupe latérale partielle d'un rotor,
- la figure 3 représente une vue de dessus d'un plateau inférieur,
- la figure 4 représente une vue de dessus d'une autre forme de réalisation du plateau inférieur,
- la figure 5 représente une vue en coupe longitudinale d'un premier mode de réalisation d'un séparateur mobile du rotor associé à un plateau inférieur et à un plateau supérieur,
- la figure 6 représente une vue en coupe longitudinale d'un second mode de réalisation d'un séparateur mobile.
- la figure 7 représente une vue de dessus d'une rondelle inférieure des séparateurs mobiles présentés en figures 5 et 6.
- la figure 8 montre en plan un meuble selon l'invention,
- la figure 9 est une vue en perspective d'un séparateur fixe selon une autre forme de réalisation.

Tel que représenté en figure 8, le meuble de classement selon l'invention comprend un piètement 23 sur lequel est dressé verticalement une colonne 24 sur laquelle est engagée à rotation au moins un rotor 25.
Sur la colonne est calée une butée à bille sur laquelle prend appui le rotor 25.
Le rotor 25 est constitué par un plateau inférieur horizontal 2 et par un plateau supérieur horizontal 1 entre les quels sont montés au moins deux séparateurs fixes 3 verticaux et au moins un séparateur 11 mobile en rotation autour d'un axe vertical.

Conformément à l'invention, le plateau supérieur 1 comporte des ajourages radiaux 10, le plateau inférieur comporte des ajourages radiaux 9 et les séparateurs fixes 3 comportent des clips 5 adaptés à s'enclencher par déformation élastique dans les ajourages radiaux 10 du plateau supérieur 1, les dites pattes étant régulièrement espacées.

Selon une forme préférée de réalisation les organes de blocage sont des clips 5 adaptés à s'enclencher par déformation élastique dans les ajourages radiaux 10 du plateau supérieur 1.

Préférentiellement, les clips 5 possèdent une forme en "V" et sont alternativement orientés de part et d'autre du séparateur fixe 3.

En figure 1 est représenté un rotor du meuble selon l'invention.

Dans cette figure 1 sont représentés un axe de rotation A, un plateau supérieur 1, un plateau inférieur 2, un séparateur fixe 3, comportant sur son bord supérieur des clips 5 et sur son bord inférieur des pattes cintrées 6 ayant une partie à angle droit 8 et un cache circulaire 7. Les bords supérieur et inférieur du séparateur fixe sont horizontaux.
Les clips 5 forment saillie sur le bord supérieur et les pattes cintrées 6 forment saillie sous le bord inférieur.

L'axe de rotation A est un axe vertical non matérialisé. Les plateaux supérieur 1 et inférieur 2 ainsi que le cache 7 sont circulaires et co-axiaux autour de l'axe A.

Le plateau inférieur 2 est préférentiellement en tôle. Il est horizontal.
La figure 4 représente une vue de dessus du plateau inférieur 2.

Le séparateur fixe 3 est préférentiellement en tôle. Il est vertical et plan. Le plan qui le porte passe par l'axe de rotation A. Les clips 5 sont présentés en figure 2. Ils sont adaptés à se déformer pour s'enclencher dans le plateau supérieur 1. De cette manière, pour les désenclencher du plateau supérieur 1, une force importante doit être exercée, ce qui évite les désenclenchements involontaires.

Après enclenchement des clips dans les ajourages radiaux du plateau supérieur, le bord supérieur du séparateur vient porter contre la face inférieure du dit plateau inférieur.

Les pattes cintrées 6 sont présentées en figure 2.
Elles traversent le plateau inférieur 2 et comportent chacune une partie à angle droit 8 qui est aussi horizontale. Les parties à angle droit 8 sont accolées au plateau inférieur 2 sur sa face inférieure.

Les pattes (6) sont latérales au plan géométrique suivant lequel se développe le séparateur et sont disposées toutes d'un même côté de ce plan.
Leur ligne de pliage est contenue dans le dit plan, et les dites pattes se développent de manière perpendiculaire par rapport à ce plan.
Le bord inférieur du séparateur vient en appui sur la face supérieure du plateau inférieur.

Le cache circulaire 7 est préférentiellement en tôle. Il est adapté à cacher les clips 5.

Dans la figure 2 sont représentés le plateau supérieur 1, le plateau inférieur 2, le séparateur fixe 3, les clips 5, les pattes cintrées 6 et leur partie à angle droit 8, le cache circulaire 7 et des ajourages radiaux 10 et 9, respectivement placés dans les plateaux 1 et 2.

Les clips 5 sont formés par cintrage et possèdent une forme en "V". Ils sont alternativement inclinés à droite pour le premier et le troisième et à gauche pour le second et le quatrième.

Les ajourages radiaux 10 et 9 sont représentés avec les plateaux 1 et 2, respectivement en figures 3 et 4. Ils ont des formes allongées en direction de l'axe de rotation A.

On comprend que pour le montage des séparateurs fixes 3 entre les plateaux 1 et 2, on place préliminairement chaque séparateur fixe 3 sur un plan horizontal, les clips 5 étant à gauche. On engage ensuite la partie à angle droit 8 des pattes cintrées 6 dans l'ajourage 9. On redresse ensuite le séparateur fixe 3 vers la verticale, les clips 5 s'enclenchant dans les ajourages radiaux 10. Une pression exercée verticalement vers le bas sur le plateau 1 permet alors la déformation et l'enclenchement des clips 5 dans les ajourages radiaux 10.

Dans la figure 3 sont représentés en vue de dessus l'axe de rotation A, le plateau supérieur 1, les ajourages radiaux 10 et des trous circulaires 21 pratiqués dans les plateaux inférieur et supérieur.

Les ajourages radiaux 10 possèdent chacun une forme rectangulaire dont les grands côtés sont dirigés vers l'axe de rotation A.
Chaque ajourage radial 10 présente une longueur suffisante pour recevoir en blocage les clips d'un même séparateur.

Les trous circulaires 21 sont adaptés à recevoir des axes liés à des séparateurs mobiles présentés en figures 5 et 6.

Dans la figure 4 sont représentés en vue de dessous, l'axe de rotation A, le plateau inférieur 2, des axes de rotation B vertical décalé latéralement par rapport à l'axe A, des trous circulaires 21, des ajourages radiaux 9 et des bossages 18 pratiqués sur le plateau inférieur et formant saillie sur la face supérieure de ce plateau.

Les ajourages radiaux 9 sont répartis par groupe sur le plateau inférieur, chaque groupe s'étendant radialement par rapport à ce plateau et étant constitués chacun de plusieurs ajourages 9 régulièrement espacés.
Avec chaque groupe d'ajourage coopère un même séparateur fixe 3 et avec chaque ajourage de ce groupe coopère en engagement une seule patte 6 de ce séparateur.

Préférentiellement, la largeur de chaque ajourage 9 est croissante depuis les extrémités du dit ajourage vers la zone médiane de ce dernier, un des côtés de cet ajourage étant rectiligne et étant orienté radialement par rapport au plateau.
De plus, la longueur de l'ajourage correspond sensiblement à la largeur de la patte 6.
Cette configuration est propice à assurer le maintien latéral sans jeu de la patte 6 dans l'ajourage.

Les trous circulaires 21 ont des axes de rotation B et sont adaptés à recevoir des axes liés à des séparateurs mobiles présentés en figures 5 et 6.

Les bossages 18 sont placés sur des cercles d'axes de rotation B. Ils sont représentés en coupe en figures 5 et 6.

Dans la figure 5 sont représentés, en vue en demi coupe verticale, les axes de rotation A et B, le plateau supérieur 1, le plateau inférieur 2, les trous circulaires 21, les bossages 18, le cache 7, un axe vertical 12, une rondelle 13 et un séparateur mobile 11 comportant un fourreau d'axe 14, un ressort hélicoïdal 15, une rondelle inférieure 16 possédant des évidements 22 et un axe vertical inférieur 17 formant saillie sous sa face inférieure.

L'axe vertical 12 possède comme axe de rotation l'axe B. Il est engagé dans le trou circulaire 21 du plateau supérieur 1. Il est lié par exemple par une soudure à la rondelle 13 qui vient se plaquer contre la face interne du plateau inférieur.

Le séparateur mobile 11 est plan et mobile autour de l'axe B.

Le fourreau d'axe 14 est cylindrique et contient le ressort hélicoïdal 15 et l'axe vertical 12.

La rondelle inférieure 16 comporte les évidements 22. Elle est représentée en vue de dessous en figure 7. Les évidements 22 sont adaptés à contenir les bossages 18.

L'axe vertical inférieur 17 possède comme axe de rotation l'axe B. Il est lié à la rondelle inférieure 16 et traverse le plateau inférieur 2 par le trou circulaire 21 qu'il porte.

Le ressort hélicoïdal 15 fonctionne en compression. Il exerce une force verticale vers le haut sur l'axe vertical 12 et assure son maintien dans le trou circulaire 21 du plateau supérieur 1 ainsi que l'accolement de la rondelle 13 sur la face inférieure du plateau supérieur 1. En réaction, il exerce une force verticale vers le bas sur le fourreau d'axe 14 et assure ainsi le maintien de l'axe vertical inférieur 17 dans le trou circulaire 21 du plateau inférieur 2 et l'appui des bossages 18 dans les évidements 22.

On comprend que les séparateurs mobiles 11 tels que présentés dans la figure 5 sont placés entre les plateaux 1 et 2 après le montage de tous les séparateurs fixes 3. Pour effectuer ce placement on couche dans un plan horizontal chaque séparateur mobile 11 et on engage l'axe vertical inférieur 17 dans le trou 21 du plateau inférieur 2. On redresse le séparateur mobile 11 en comprimant le ressort hélicoïdal 15 par pression verticale vers le bas sur la rondelle 13. Lorsque l'axe vertical 12 est coaxial avec le trou circulaire 21 du plateau supérieur 1, on relache la pression exercée sur la rondelle fixe 13 de telle manière que l'axe vertical 12 s'engage dans le dit trou circulaire 21. On peut alors effectuer une rotation autour de l'axe B du séparateur mobile 11 entre plusieurs positions stables correspondant aux différentes positions d'engagement des bossages 18 dans les évidements 22.

Selon une autre forme de réalisation telle que représenté en figure 6, le fourreau 14 du séparateur mobile reçoit un axe fileté aux deux extrémités. Les extrémités filetées sont destinées à s'engager dans les trous 21 pratiqués selon un même axe B dans le plateau supérieur et le plateau inférieur et sont destinés à recevoir respectivement au-dessus de la face supérieure du plateau supérieur et au-dessous de la face inférieure du plateau inférieur un écrou borgne.
Préférentiellement, chaque séparateur mobile est monté entre deux séparateurs fixes.

Dans la figure 7 est représentée en vue de dessous la rondelle 16 solidaire de l'axe vertical inférieur 17 autour de l'axe de rotation B et comportant les évidements 22.

La rondelle 16 et l'axe vertical inférieur 17 sont circulaires. Les évidements 22 sont placés sur un cercle centré sur l'axe de rotation B et de même rayon que le cercle portant les bossages 18 présentés en figure 4. Les évidements sont distants entre eux de la même distance que les bossages 18.

On comprend que l'engagement stable des bossages 18 dans les évidements 22 est réalisé à chaque rotation du séparateur mobile 11 de l'angle séparant deux évidements 22 autour de l'axe B.

Enfin, il faut noter que suivant l'axe A, le plateau inférieur et le plateau supérieur comportent chacun une ouverture circulaire dans laquelle s'engage la colonne.
Chaque ouverture pourra recevoir une bague en matière anti-friction formant palier, la colonne étant engagée dans la bague.

On a précédemment décrit un meuble dont le séparateur fixe (3) comporte en saillie sur son bord supérieur des clips (5) constituant organe de blocage dans les ajourages radiaux du plateau supérieur.

Selon une autre forme de réalisation du séparateur, telle que représentée en figure 9, la bordure supérieure horizontale du séparateur est, selon une ligne de pliage horizontale pliée à angle droit par rapport au plan du séparateur, pour former, en partie supérieure du séparateur, une aile horizontale.
Cette aile horizontale est pourvue d'au moins un perçage venant en correspondance avec un des ajourages du plateau supérieur.
Le perçage et l'ajourage sont de forme circulaire et reçoivent un organe de blocage constitué par exemple par un boulon.

On a précédemment décrit un séparateur fixe dont les pattes 6 se développent de manière perpendiculaire au plan du séparateur mais selon une variante telle que représentée en figure 9, le séparateur fixe comporte une aile horizontale inférieure se développant latéralement et perpendiculairement au plan du séparateur destiné à venir en appui sur la face supérieure du plateau inférieur.
De surcroît à l'aide horizonale, est associée au moins une patte horizontale s'étendant radialement par rapport à l'axe A et sous la face inférieure de la dite aile.
Cette patte est de préférence de forme rectangulaire.
Elle est obtenue par poinçonnage de l'aile inférieure.

Préférentiellement, plusieurs pattes sont prévues et ces dernières sont toutes orientées dans le même sens. Les ajourages radiaux du plateau inférieur sont, selon cette forme de réalisation, de forme rectangulaire.
La longueur et la largeur du rectangle dans lequel s'inscrit chaque ajourage sont supérieures à la longueur et à la largeur de chaque patte.
De cette façon, les pattes 6 lors de la mise en place du séparateur, pourront traverser les ajourages radiaux.

Ensuite, par déplacement radial du séparateur, les pattes par leur face supérieure, viendront coopérer en pincement avec la face inférieure du plateau inférieur.

L'aile horizontale inférieure est pourvue d'un perçage cylindrique venant en correspondance avec un perçage cylindrique du plateau inférieur après mise en place du séparateur.
Dans ces deux perçages, sera engagé un boulon de fixation, ce qui assurera une mobilisation complète du séparateur sur le plateau inférieur.

Il va de soi que la présente invention peut recevoir tous aménagements et toutes variantes sans pour autant sortir du cadre du présent brevet.

## Revendications

1. Meuble de classement comportant un piètement (23) sur lequel est dressée verticalement une colonne (24) sur laquelle est engagé à rotation au moins un rotor constitué par un plateau inférieur horizontal (2), un plateau supérieur horizontal (1) entre lesquels sont montés au moins deux séparateurs verticaux fixes (3) et au moins un séparateur vertical (11) mobile en rotation autour d'un axe vertical caractérisé en ce que le plateau supérieur (1) comporte des ajourages radiaux (10), en ce que le plateau inférieur (2) comporte des ajourages radiaux (9) et en ce que les séparateurs fixes (3) sont associés à des organes de blocage adaptés à s'engager dans les ajourages radiaux (10) du plateau supérieur et au moins une patte cintrée (6) adaptée à s'engager dans un des ajourages radiaux (9) du plateau inférieur (2).

2. Meuble de classement selon la revendication 1 caractérisé en ce que les organes de blocage sont des clips (5) adaptés à s'enclencher par déformation élastique dans les ajourages radiaux (10) du plateau supérieur (1).

3. Meuble de classement selon la revendication 2 caractérisé en ce que les clips (5), les pattes cintrées (6) et le séparateur fixe (3) sont constitués d'une seule pièce.

4. Meuble de classement selon l'une quelconque des revendications 2 ou 3 caractérisé en ce que les clips (5) possèdent une forme en "V" et sont alternativement orientés de part et d'autre du séparateur fixe (3).

5. Meuble de classement selon l'une quelconque des revendications précédentes caractérisé en ce qu'il comporte un cache (7) adapté à cacher les organes de blocage.

6. Meuble de classement selon la revendication 1 caractérisé en ce que le plateau supérieur (1) et le plateau inférieur (2) comportent chacun au moins un trou circulaire (21) adapté à recevoir un axe de rotation du séparateur mobile (11).

7. Meuble de classement selon la revendication 6 caractérisé en ce que sur un cercle autour de chaque trou circulaire (21) du plateau inférieur (2) se trouvent des bossages (18) et en ce que le séparateur mobile (3) comporte une rondelle (16) possédant des évidements (22) sur un cercle adaptés à contenir les bossages (18).

8. Meuble de classement selon l'une quelconque des revendications 6 ou 7 caractérisé en ce que le séparateur mobile (11) comporte un fourreau d'axe (14) et un ressort hélicoîdal (15) adaptés à recevoir un axe vertical (12) muni d'une rondelle fixe (13), l'axe vertical (12) comprimant le dit ressort hélicoïdal (15).
